# EUROPÄISCHE PATENTSCHRIFT

(11) **EP 1 348 221 B1**
(45) Veröffentlichungstag und Bekanntmachung des Hinweises auf die Patenterteilung: **27.02.2008**
(21) Anmeldenummer: 01990347.5
(22) Anmeldetag: 20.12.2001
(51) Int. Cl.: H01F 7/16

(54) **ELEKTROMAGNET MIT MAGNETANKER**
ELECTROMAGNET WITH A MAGNET ARMATURE
ELECTROAIMANT DOTE D'UNE ARMATURE BATTANTE

(30) Priorität: 23.12.2000 DE 10065016
(43) Veröffentlichungstag der Anmeldung: 01.10.2003
(73) Patentinhaber: ROBERT BOSCH GMBH, 70442 Stuttgart (DE)
(72) Erfinder: KOCH-GROEBER, Hermann, 70469 Stuttgart (DE); STOEHR, Rainer, 96135 Stegaurach (DE); DE COSMO, Michele, I-80128 Napoli (IT); PACUCCI, Nicola, I-70100 Bari (IT); VOSAHLO, Petr, 586 01 Jihlava (CZ)
(86) Internationale Anmeldenummer: PCT/DE2001/004833
(87) Internationale Veröffentlichungsnummer: WO 2002/052587

(56) Entgegenhaltungen:
- WO-A-00/33329
- DE-A- 4 443 004

## Beschreibung

### Stand der Technik

Die Erfindung betrifft einen Elektromagneten mit Magnetanker mit den im Oberbegriff des unabhängigen Anspruchs 1 genannten Merkmalen.

Bekannte Elektromagnete mit einem Magnetanker werden beispielsweise in Magnetventilen von Druckregelventilen für Einspritzanlagen von Brennkraftmaschinen eingesetzt. Derartige Magnetventile weisen elektrische Anschlußelemente auf, die von einer dem Elektromagneten abgewandten Seite des Magnetankers aus durch eine Aussparung der Ankerplatte durchgeführt und mit der Magnetspule kontaktiert werden. Um zu verhindern, daß bei einer Betätigung des Elektromagneten die Anschlußelemente mit der Innenwandung der Aussparung der Ankerplatte in Kontakt gelangen und durch Reibung die Bewegung der Ankerplatte beeinträchtigen, weisen die bekannten Elektromagnete mechanische Ausrichtemittel in Form eines Fixierstiftes und einer mit dem Fixierstift zusammenwirkenden Kerbe in der Ankerplatte auf, welche Ausrichtemittel eine Ausrichtung der Ankerplatte auf einen vorbestimmten Drehwinkel bewirken und verhindern, daß die Ankerplatte an den elektrischen Anschlußelementen der Magnetspule reibt. Nachteilig ist jedoch, daß die mechanischen Ausrichtemittel die Bewegung des Magnetankers beeinträchtigen können.

### Vorteile der Erfindung

Der erfindungsgemäße Elektromagnet mit Magnetanker nach dem unabhängigen Anspruch 1 der Anmeldung vermeidet die mit der Verwendung von mechanischen Ausrichtemitteln verbundenen Nachteile. Durch wenigstens eine Ausnehmung in der Ankerplatte und eine dieser Ausnehmung zugeordnete zweite Ausnehmung in der Polfläche des Magnetkerns wird erreicht, daß die Ankerplatte bei einer Strombeaufschlagung der Magnetspule durch magnetische Kräfte auf eine vorbestimmten Drehstellung ausgerichtet wird, in der dann beispielsweise die Anschlußelemente berührungslos eine Aussparung der Ankerplatte durchdringen. Vorteilhaft kann daher auf die Ausbildung von aufwendig zu fertigenden mechanischen Ausrichtemitteln verzichtet werden. Der magnetische Streufluß im Bereich zwischen den Innenwandungsabschnitten der wenigsten einen ersten Ausnehmung und der wenigstens einen zweiten Ausnehmung bewirkt vorteilhaft eine reibungsfreie Ausrichtung der Ankerplatte und des Magnetankers. Aus der Inhomogenität des Magnetfeldes im Falle einer minimalen Verdrehung der Ankerplatte um den Ankerbolzen resultieren auf die Ankerplatte einwirkende Rückstellkräfte, welche den Magnetanker in seine vorbestimmte Drehstellung zurücktreiben.

Die hier vorgestellte Erfindung kann beispielsweise vorteilhaft in Druckregelventilen eingesetzt werden, um Reibungsverluste des Magnetankers und ein Beeinträchtigung des Schließvorgangs des Magnetventils zu vermeiden. Darüber hinaus kann die Erfindung aber auch in Magnetventilen für Einspritzventile von Brennkraftmaschinen eingesetzt werden, bei denen eine Ausrichtung des Magnetankers erforderlich ist, um beispielsweise durch Aussparungen des Magnetankers verlaufende Kraftstoffablaufkanäle vor einer Verengung des Kanalquerschnitts bei einer Verdrehung des Ankers zu bewahren. Die Erfindung ist aber keinesfalls auf die Verwendung in Magnetventilen beschränkt und kann bei allen Elektromagneten mit Magnetanker angewandt werden, bei denen eine Ausrichtung einer gleit- und drehbeweglich gelagerten Ankerplatte auf eine bevorzugte Drehwinkelstellung erforderlich ist.

Vorteilhafte Ausführungsbeispiele und Weiterbildungen der Erfindung werden durch die in den Unteransprüchen enthaltenen Merkmale ermöglicht.

### Zeichnungen

Ein Ausführungsbeispiel der Erfindung ist in den Zeichnungen dargestellt und wird in der nachfolgenden Beschreibung erläutert. Es zeigt
Fig. 1 ein im Stand der Technik bekanntes Druckregelventil mit einem Elektromagneten und einem Magnetanker,
Fig. 2 und Fig. 3 einen erfindungsgemäßen Magnetanker,
Fig. 4 und Fig. 5 einen Magnetkern des erfindungsgemäßen Elektromagneten, welcher zugleich ein Gehäuseteil eines Druckregelventils bildet,
Fig. 6 den Magnetkern und Magnetanker aus Fig. 3 und Fig. 5 im zusammengebauten Zustand,
Fig. 7 einen Schnitt durch Fig. 6 längs der Linie A-A bei einer kleinen Auslenkung des Magnetankers.

### Beschreibung eines Ausführungsbeispiels

Fig. 1 zeigt ein im Stand der Technik bekanntes Druckregelventil, welches beispielsweise in Kraftstoffeinspritzanlagen von Brennkraftmaschinen eingesetzt wird, um den Druck in einem Kraftstoffhochdruckspeicher abhängig vom Lastzustand der Brennkraftmaschine einzustellen. Das Druckregelventil weist einen Flanschbereich 12 zum Anschluß an eine Kraftstoffhochdruckpumpe oder einen Kraftstoffhochdruckspeicher auf. Ein in den Flanschbereich 12 des Druckregelventils eingesetztes Ventilstück 13 weist einen mit der Hochdruckseite verbundenen Kraftstoffzulaufkanal 8 auf, welcher mit seinem einen Ende in einen Ventilsitz 7 des Ventilstücks 13 mündet. Seitliche Öffnungen 9 des Ventilstücks 13 sind in nicht näher dargestellter Weise mit einem Kraftstoffrücklauf verbunden. Ein Elektromagnet steuert das Öffnen und Schließen des Druckregelventils. Wie in Fig. 1 zu erkennen ist, weist der Elektromagnet einen im Grundriß in etwa zylinderförmigen Magnetkern 2 auf, der zugleich ein Gehäuseteil des Druckregelventils ausbildet. In einer ringförmigen Ausnehmung 11 des Magnetkerns ist eine Magnetspule 1 angeordnet. Weiterhin weist der Elektromagnet einen Magnetanker 3 mit Ankerplatte 31 und Ankerbolzen 32 auf, welcher Ankerbolzen in eine zylindrische Durchgangsausnehmung des Magnetkerns 2 gleitverschiebbar und drehbeweglich eingreift. Das von der Ankerplatte 31 abgewandte Ende des Ankerbolzens 32 wirkt mit einem als Kugel ausgebildeten Ventilglied 6 zusammen. Der Ankerbolzen 31 mit dem Ventilglied 6 wird von einer Feder 4 beaufschlagt, die sich mit ihrem einen Ende an einem Gehäuseteil 14 des Druckregelventils abstützt und mit ihrem anderen Ende an der Ankerplatte 31. Der Spannkraft der Feder 4, welche den Ankerbolzen in Richtung des Ventilsitzes 7 beaufschlagt, wirkt die Hochdruckkraft im Kraftstoffzulaufkanal 8 derart entgegen, daß das Druckregelventil bei nicht eingeschaltetem Elektromagneten bei geringem Systemdruck geöffnet ist und der Kraftstoff durch die Öffnungen 9 abströmt. Bei einer Strombeaufschlagung des Elektromagneten wird die Ankerplatte vom Elektromagneten angezogen und der Ankerbolzen 32 preßt das Ventilglied 6 in den Ventilsitz 7, so daß der Kraftstoffzulaufkanal 8 geschlossen wird, bis zwischen Hochdruckkraft einerseits und Magnet- und Federkraft andererseits ein Kräftegleichgewicht erreicht ist.

Wie in Fig. 1 zu erkennen ist, weist das Druckregelventil elektrische Anschlußelemente 5 auf, welche ein elektrisches Anschlußteil 10 des Druckregelventils mit der Magnetspule 1 verbinden. Da die Ankerplatte 31 zwischen dem Anschlußteil 10 und der Magnetspule 1 angeordnet ist, müssen die elektrischen Anschlußelemente 5 eine in Fig. 1 nicht dargestellte Aussparung in der Ankerplatte 31 durchdringen. Bei einer Drehung der Ankerplatte 31 um die Achse des Ankerbolzens 32 reiben die mit einer Kunststoffumhüllung versehenen Anschlußelemente in nachteiliger Weise an der Innenwandung der Aussparung der Ankerplatte. Aus diesem Grund verwenden die im Stand der Technik bekannten Elektromagnete mechanische Ausrichtemittel, welche die Ankerplatte in eine vorbestimmte Drehstellung ausrichten, aber eine Verschiebung der Ankerplatte senkrecht zur Polfläche 22 des Elektromagneten zulassen. So ist beispielsweise bekannt, zur Ausrichtung der Ankerplatte auf eine vorbestimmte Drehstellung einen von der Polfläche 22 des Magnetkerns abstehenden Stift vorzusehen, der mit leichtem Spiel in eine Kerbe der Ankerplatte 31 eingreift. In der vorbestimmten Drehstellung der Ankerplatte greifen die Anschlußelemente durch die Ankerplatte hindurch, ohne mit dieser in Kontakt zu gelangen.

In den Figuren 2 bis 7 ist ein Ausführungsbeispiel der Erfindung dargestellt. Die Erfindung ist aber nicht auf die Verwendung in Druckregelventilen oder Magnetventilen beschränkt, sondern kann bei allen Elektromagneten mit Magnetanker eingesetzt werden, bei denen eine Ausrichtung des Magnetankers auf eine vorbestimmte Drehstellung wünschenswert ist. Der in den Figuren 2 und 3 dargestellte Magnetanker 3 umfaßt eine im wesentlichen kreisförmige Ankerplatte 31 und einen von der Ankerplatte senkrecht abstehenden Ankerbolzen 32 mit kreisförmigen Querschnitt. Eine Aussparung 35 in der Ankerplatte dient der Durchführung von elektrischen Anschlußelementen einer Magnetspule. Wie weiterhin in Fig. 2 und Fig. 3 zu erkennen ist, weist die Ankerplatte zwei in etwa U-förmige durchgehende erste Ausnehmungen 33 auf, deren offene Seiten auf dem Umfang der Ankerplatte angeordnet sind und die sich in bezug auf den Ankerbolzen 32 diametral gegenüberliegen.

In Fig. 4 und Fig. 5 ist ein topfförmiges Gehäuseteil eines Druckregelventils dargestellt. Fig. 4 zeigt einen Querschnitt durch Fig. 5 längs der Linie I-I. Das Gehäuseteil weist einen den Magnetkern 2 bildenden, zylindrischen Mittelteil und seitliche Befestigungszungen 15 zur Festlegung des Druckregelventils an beispielsweise einer Kraftstoffhochdruckpumpe auf. Vorzugsweise besteht der Magnetkern aus Weicheisen oder einem anderen Material mit großer Permeabilität. Ein Flanschbereich 12 des Gehäuseteils dient, wie in Fig. 1 gezeigt, zur Aufnahme eines Ventilstücks und zum Anschluß an den Hochdruckausgang einer Kraftstoffhochdruckpumpe. Der zylindrische Mittelteil weist eine zentrale zylindrische Durchgangsöffnung 26 und eine dazu konzentrische ringförmige Ausnehmung 11 auf, welche zur Aufnahme einer in Fig. 4 nicht dargestellten Magnetspule dient. In Fig. 5 ist der elektrische Anschluß 28 der Magnetspule 1 schematisch angedeutet. Die Ausnehmung 11 wird in radialer Richtung nach innen durch eine erste zylindermantelförmige Wand 23 und nach außen durch eine zweite zylindermantelförmige Wand 24 begrenzt. Die von dem Flanschbereich 12 abgewandten Enden der ersten Wand 21 und der zweiten Wand 24 bilden zwei konzentrische, in einer Ebene angeordnete, kreisringförmige Flächen 21 und 22. Ein von der Fläche 22 abstehender umlaufender Kragen 16 dient der Aufnahme eines zweiten Gehäuseteils 14, wie in Fig. 1 gezeigt.

Bei in die Ausnehmung 11 eingesetzter Magnetspule bildet die innere Wand 23 einen die Spule durchdringenden Abschnitt des Magnetkerns 2 aus, der über eine Bodenplatte 25 mit einem die Spule umgebenden äußeren Wandabschnitt 24 des Magnetkerns verbunden ist. Die beiden Flächen 21,22 bilden dabei zwei Polflächen des Magnetkerns 2, so daß durch eine auf die beiden Polflächen 21,22 aufgelegte Ankerplatte 31 der magnetische Kreis geschlossen würde. Wie am besten in Fig. 5 zu erkennen ist, sind in der äußeren Polfläche 22 des Magnetkerns zweite Ausnehmungen 27 angeordnet, die den ersten Ausnehmungen 33 in der Ankerplatte 31 zugeordnet sind und sich in bezug auf die Durchgangsöffnung 26 diametral gegenüberliegen.

Fig. 6 zeigt den Magnetkern ohne Magnetspule aber mit eingesetztem Magnetanker. Der Magnetanker ist mittels des Ankerbolzens 32 gleitverschiebbar und zunächst drehbeweglich in die zylindrische Durchgangsöffnung 26 eingesetzt. In einer bevorzugten Drehstellung der Ankerplatte 31 liegt der Anschluß 28 der Magnetspule aus Fig. 5 in der Projektion der Aussparung 35 der Ankerplatte 31 in Gleitrichtung des Magnetankers 3. Elektrische Anschlußelement können in dieser Drehstellung parallel zum Ankerbolzen 32 die Ankerplatte 31 geradlinig durchgreifen, ohne an den Innenrändern der Aussparung 35 zu reiben. Zur Ausrichtung der Drehstellung im Betrieb des Elektromagneten dienen die ersten Ausnehmungen 33 und die zweiten Ausnehmungen 27.

Wie in Fig. 6 und Fig. 7 in Verbindung mit Fig. 3 und Fig. 5 gut zu erkennen ist, entspricht der Abstand a zweier sich in Umfangsrichtung einander gegenüberliegender Innenwandungsabschnitte 33a,33b der ersten Ausnehmung 33 vorzugsweise dem Abstand b zweier sich einander in der gleichen Richtung gegenüberliegender Innenwandungsabschnitte 27a,27b der zweiten Ausnehmung 27. Weiterhin ist in Fig. 6 zu erkennen, daß die zweite Ausnehmung 27 vorzugsweise wenigstens teilweise innerhalb der Projektion der ersten Ausnehmung 33 in der Gleitrichtung des Magnetankers 3 angeordnet ist. Mit anderen Worten, jede der beiden ersten Ausnehmungen 23 überlappt sich ein Stück mit der jeweils zugeordneten zweiten Ausnehmung 27, die in einer parallelen Ebene angeordnet ist. Es kann jedoch abweichend von dem hier dargestellten Ausführungsbeispiel auch vorgesehen sein, die Abstände a und b nicht genau gleich zu wählen. Weiterhin kann anstelle der beiden ersten Ausnehmungen und der beiden zweiten Ausnehmungen auch nur eine erste Ausnehmung und eine zweite Ausnehmung vorgesehen sein. Auch mehr als jeweils zwei Ausnehmungen in der Ankerplatte und der Polfläche des Magnetkerns sind möglich. Wesentlich ist, daß wenigstens eine erste Ausnehmung, die radial zur Achse des Ankerbolzens versetzt ist, einer zweiten Ausnehmung in der Polfläche des Magnetkerns zugeordnet ist.

Fig. 7 zeigt einen Ausschnitt aus einem Querschnitt entlang der Linie A-A in Fig. 6, bei dem die Ankerplatte 31 absichtlich aus der vorbestimmten Drehstellung um die Achse des Ankerbolzens 31 verdreht wurde, so daß sich die dem Magnetkern zugewandte Polfläche 36 der Ankerplatte 31 und die erste Ausnehmung 33, sowie die Polfläche 22 des Magnetkerns 2 und die zweite Ausnehmung 27 teilweise überlappen. Wie in Fig. 6 zu erkennen ist, resultiert in dieser Drehstellung bei einer Strombeaufschlagung der Magnetspule 1 aus dem dann inhomogenen Streumagnetfeld (gestrichelte Linien in Fig. 6) im Bereich zwischen den Innenwandungsabschnitten 33a,33b der ersten Ausnehmung 33 und den Innenwandungsabschnitten 27a,27b der zweiten Ausnehmung 27 eine die Ankerplatte 31 in die vorbestimmte Drehstellung rücktreibende, magnetostatische Kraft F. Dies gilt auch bei einer geringen Abweichung der Maße a und b. Die rücktreibende Kraft richtet die Ankerplatte 31 wieder in die vorbestimmte Drehstellung aus, in der sich die ersten Ausnehmungen 33 und die zweiten Ausnehmungen 27 einander gegenüberliegen. Erst in dieser Drehstellung ist die rücktreibende Kraft gleich Null. Da die rücktreibende magnetostatische Kraft F folglich selbst bei kleinsten Drehbewegungen der Ankerplatte auftritt, wird die Ankerplatte ständig durch das Streumagnetfeld auf die vorbestimmte Drehstellung ausgerichtet. Unter einer Ausrichtung der Ankerplatte wird in diesem Zusammenhang verstanden, daß die Ankerplatte bei eingeschaltetem Elektromagneten bis auf kleinste, kaum nachweisbare Drehschwingungen in ihrer Drehstellung quasi fixiert ist. In jedem Fall sind die Drehbewegungen der Ankerplatte dermaßen klein, daß die Innenränder der Aussparung 35 die Anschlußelemente 5 der Magnetspule 1 bei eingeschalteten Elektromagneten nicht oder nur minimal berühren und die Gleitbewegung des Magnetankers beim Schließen oder Öffnen des Druckregelventils nicht beeinträchtigt wird. Bei abgeschaltetem Elektromagneten verhindern die elektrischen Anschlußelemente der Magnetspule, welche die Aussparung 35 durchgreifen, eine starke Auslenkung der Ankerplatte, so daß sich die Ankerplatte bei erneuter Betätigung des Elektromagneten sofort wieder in die vorbestimmte Drehstellung ausrichtet.

In dem bisher dargestellten Ausführungsbeispiel weist die Ankerplatte und die Polfläche des Magnetkerns jeweils zwei Ausnehmungen auf. In einem anderen Ausführungsbeispiel kann vorgesehen sein, die Anzahl der ersten Ausnehmungen in der Ankerplatte und der zweiten Ausnehmungen in der Polfläche des Magnetkerns soweit zu erhöhen, daß sich unabhängig von der Ausgangsposition der Ankerplatte beim Einschalten des Elektromagneten durch die magnetische Ausrichtung immer eine bevorzugte Drehstellung einstellt, in der sich die ersten Ausnehmungen und die diesen zugeordneten zweiten Ausnehmungen einander gegenüberliegen. Insbesondere kann die Anzahl und Umfangslänge a der ersten Ausnehmungen 33 der Ankerplatte 31 gleich der Anzahl und Umfangslänge der die ersten Ausnehmungen voneinander trennenden Polflächensegmente der Ankerplatte 31 sein. Im Magnetkern ist dann eine entsprechende Anzahl von zweiten Ausnehmungen 27 mit gleicher Umfangslänge (b = a) vorgesehen. Eine derartige Ausführung der Ankerplatte und des Magnetkerns ist insbesondere für solche Magnetventile geeignet, bei denen keine Anschlußelemente durch die Ankerplatte greifen.

Die Anzahl der sich einander gegenüberliegenden Ausnehmungen ist proportional der ausrichtenden Kraft F der Ankerplatte. Diese Anzahl kann folglich im Einzelfall auf die Größe der benötigten Rückstellungskraft F ausgelegt werden.

Obwohl die Erfindung hier am Beispiel eines Druckregelventils dargestellt wurde, kann sie auch bei anderen Magnetventilen verwandt werden. Denkbar ist beispielsweise der Einsatz in Magnetventilen von Einspritzventilen für Einspritzanlagen, um zu verhindern, daß in der Ankerplatte vorgesehene Ablaufdurchgänge für abfließenden Kraftstoff durch eine Drehung der Ankerplatte im Querschnitt verkleinert werden. Das hier vorgestellte Wirkungsprinzip des Elektromagneten mit Ankerplatte ist aber nicht auf die Verwendung in Magnetventilen beschränkt, sondern kann vorteilhaft bei allen Elektromagneten angewandt werden, bei denen es empfehlenswert ist, eine gleitverschiebbar und drehbeweglich gelagerte Ankerplatte in einer bevorzugten Drehstellung auszurichten.

## Patentansprüche

1. Elektromagnet mit Magnetanker, insbesondere zur Verwendung in einem Magnetventil, umfassend eine Magnetspule (1), einen die Magnetspule (1) durchdringenden Magnetkern (2) mit wenigstens einer Polfläche (22), einen senkrecht zu der wenigstens einen Polfläche (22) des Magnetkerns (2) verschiebbar gelagerten Magnetanker (3) mit einer der Polfläche (22) zugewandten Ankerplatte (31) und mit einem von der Ankerplatte (31) abstehenden, gleitverschiebbar und drehbeweglich gelagerten Ankerbolzen (32), und an dem Elektromagneten und/oder dem Magnetanker ausgebildete Ausrichtemittel, welche eine Ausrichtung der Ankerplatte (31) auf eine vorbestimmte Drehstellung bewirken, **dadurch gekennzeichnet, daß** die Ausrichtemittel wenigstens eine gegenüber dem Ankerbolzen (32) radial versetzte, in der Ankerplatte (31) ausgebildete erste Ausnehmung (33) und wenigstens eine in der wenigstens einen Polfläche (22) des Magnetkerns (2) angeordnete, der ersten Ausnehmung (33) zugeordnete zweite Ausnehmung (27) umfassen, welche zweite Ausnehmung (27) bei einer Strombeaufschlagung der Magnetspule (1) mit der ersten Ausnehmung (33) magnetisch derart zusammenwirkt, daß die Ankerplatte (31) auf die vorbestimmte Drehstellung ausgerichtet wird.

2. Elektromagnet mit Magnetanker nach Anspruch 1, **dadurch gekennzeichnet, daß** der Abstand (a) zweier sich in Umfangsrichtung einander gegenüberliegender Innenwandungsabschnitte (33a,33b) der ersten Ausnehmung (33) dem Abstand (b) zweier sich einander in der gleichen Richtung gegenüberliegender Innenwandungsabschnitte (27a,27b) der zweiten Ausnehmung (27) entspricht.

3. Elektromagnet mit Magnetanker nach Anspruch 1 oder 2, **dadurch gekennzeichnet, daß** die zweite Ausnehmung (27) wenigstens teilweise innerhalb der Projektion der ersten Ausnehmung (33) in der Gleitrichtung des Magnetankers (3) angeordnet ist.

4. Elektromagnet mit Magnetanker nach einem der vorstehenden Ansprüche, **dadurch gekennzeichnet, daß** die Ausrichtemittel zwei sich in bezug auf die Achse (37) des Ankerbolzens (32) diametral gegenüberliegende erste Ausnehmungen (33) und zwei diesen zugeordnete, sich ebenfalls diametral in bezug auf die Achse (37) des Ankerbolzens (32) gegenüberliegende zweite Ausnehmungen (27) umfassen.

5. Elektromagnet mit Magnetanker nach einem der Ansprüche 1 bis 4, **dadurch gekennzeichnet, daß** in der vorbestimmten Drehstellung der Ankerplatte (31) elektrische Anschlußelemente (5) der Magnetspule (1) von einer der Magnetspule (1) abgewandten Seite der Ankerplatte (31) aus durch eine Aussparung (35) der Ankerplatte (31) greifen, ohne die Ankerplatte zu berühren.

6. Elektromagnet mit Magnetanker nach einem der Ansprüche 1 bis 3, **dadurch gekennzeichnet, daß** die Anzahl und die Umfangslänge (a) der ersten Ausnehmungen (33) der Ankerplatte (31) gleich der Anzahl und Umfangslänge der die ersten Ausnehmungen voneinander trennenden Polflächensegmente (36) der Ankerplatte (31) ist und daß der Magnetkern (2) eine entsprechende Anzahl von zweiten Ausnehmungen (27) mit gleicher Umfangslänge aufweist.

7. Elektromagnet mit Magnetanker nach einem der Ansprüche 1 bis 3, **dadurch gekennzeichnet, daß** die Anzahl und Umfangslänge der ersten Ausnehmungen (33) und der zweiten Ausnehmungen (27) an die Größe der benötigten Rückstellkraft (F) angepaßt ist.

8. Magnetventil, insbesondere Magnetventil für eine Kraftstoffeinspritzanlage, mit einem Elektromagneten und einem Elektromagneten und einem Magnetanker nach einem der Ansprüche 1 bis 7.

## Claims

1. Electromagnet with a magnet armature, in particular for use in a solenoid valve, comprising a magnet coil (1), a magnet core (2) which passes through the magnet coil (1) and has at least one pole face (22), a magnet armature (3) which is mounted such that it can be displaced perpendicular to the at least one pole face (22) of the magnet core (2) and has an armature plate (31) which faces the pole face (22) and has an armature bolt (32) which is mounted such that it protrudes from the armature plate (31) and can be displaced in a sliding manner and can rotate, and alignment means which are formed on the electromagnet and/or the magnet armature and align the armature plate (31) with a predetermined rotation position, **characterized in that** the alignment means comprise at least one first recess (33) which is radially offset in relation to the armature bolt (32) and is formed in the armature plate (31), and at least one second recess (27) which is arranged in the at least one pole face (22) of the magnet core (2) and is associated with the first recess (33), which second recess (27), in the event of current being applied to the magnet coil (1), magnetically interacts with the first recess (33) in such a way that the armature plate (31) is aligned with the predetermined rotation position.

2. Electromagnet with a magnet armature according to Claim 1, **characterized in that** the distance (a) between two inner wall sections (33a, 33b) of the first recess (33), which wall sections are situated opposite one another in the circumferential direction, corresponds to the distance (b) between two inner wall sections (27a, 27b) of the second recess (27), which wall sections are situated opposite one another in the same direction.

3. Electromagnet with a magnet armature according to Claim 1 or 2, **characterized in that** the second recess (27) is arranged at least partially within the projection of the first recess (33) in the sliding direction of the magnet armature (3).

4. Electromagnet with a magnet armature according to one of the preceding claims, **characterized in that** the alignment means comprise two first recesses (33) which are situated diametrically opposite with respect to the shaft (37) of the armature bolt (32), and two second recesses (27) which are associated with the said first recesses and are likewise situated diametrically opposite with respect to the shaft (37) of the armature bolt (32).

5. Electromagnet with a magnet armature according to one of Claims 1 to 4, **characterized in that**, in the predetermined rotation position of the armature plate (31), electrical connection elements (5) of the magnet coil (1) reach through a cutout (35) in the armature plate (31) from a side of the armature plate (31) which is averted from the magnet coil (1), without touching the armature plate.

6. Electromagnet with a magnet armature according to one of Claims 1 to 3, **characterized in that** the number and the circumferential length (a) of the first recesses (33) in the armature plate (31) are equal to the number and circumferential length of the pole face segments (36) of the armature plate (31) which separate the first recesses from one another, and **in that** the magnet core (2) has a corresponding number of second recesses (27) with the same circumferential length.

7. Electromagnet with a magnet armature according to one of Claims 1 to 3, **characterized in that** the number and circumferential length of the first recesses (33) and of the second recesses (27) are matched to the size of the required restoring force (F).

8. Solenoid valve, in particular solenoid valve for a fuel injection system, having an electromagnet and an electromagnet and a magnet armature according to one of Claims 1 to 7.

## Revendications

1. Electroaimant comportant un induit, notamment destiné à une électrovanne ayant une bobine magnétique (1), un noyau magnétique (2) traversant la bobine magnétique (1) avec au moins une surface polaire (22), un induit (3) coulissant perpendiculairement à au moins une surface polaire (22) du noyau magnétique (2), l'induit ayant une plaque d'induit (31) tournée vers la surface polaire (22) et un goujon d'induit (32) en saillie de la plaque d'induit (31), monté coulissant et mobile en rotation, et des moyens d'alignement réalisés sur l'électroaimant et/ou sur l'induit, pour aligner la plaque d'induit (31) sur une position de rotation prédéfinie,
**caractérisé en ce que**
les moyens d'alignement comprennent au moins une première cavité (33) décalée radialement par rapport au goujon d'induit (32), réalisé dans la plaque d'induit (31), et au moins une seconde cavité (27) associée à la première cavité (33), prévue dans au moins une surface polaire (22) du noyau magnétique (2), et lors de l'application du courant à la bobine magnétique (2), la seconde cavité (27) coopère magnétiquement avec la première cavité (33) pour aligner la plaque d'induit (31) dans une position de rotation prédéfinie.

2. Electroaimant à induit selon la revendication 1,
**caractérisé en ce que**
la distance (a) de deux segments de paroi intérieure (33a, 33b) de la première cavité (33) dans la direction périphérique, correspond à la distance (b) de deux segments de paroi intérieure (27a, 27b), opposés l'un à l'autre dans la même direction et appartenant à la seconde cavité (27).

3. Electroaimant à induit selon la revendication 1 ou 2,
**caractérisé en ce que**
la seconde cavité (27) se trouve au moins en partie dans la projection de la première cavité (33) dans la direction de glissement de l'induit (3).

4. Electroaimant à induit selon l'une des revendications précédentes,
**caractérisé en ce que**
les moyens d'alignement comprennent deux premières cavités (33) diamétralement opposées par rapport à l'axe (37) du goujon d'induit (32) et deux secondes cavités (27) associées à celles-ci, et qui se font également face, diamétralement par rapport à l'axe (37) du goujon d'induit (32).

5. Electroaimant à induit selon les revendications 1 à 4,
**caractérisé en ce que**
dans la position de rotation prédéfinie de la plaque d'induit (31), les éléments de branchement électrique (5) de la bobine magnétique (1) partant du côté de la plaque d'induit (31) non tourné vers la bobine magnétique (1), sortent d'un dégagement (35) de la plaque d'induit (31) sans toucher la plaque d'induit.

6. Electroaimant à induit selon l'une des revendications 1 à 3,
**caractérisé en ce que**
le nombre et la longueur périphérique (a) des premières cavités (33) de la plaque d'induit (31) est égal au nombre et à la longueur périphérique des segments de surface polaire (36) de la plaque d'induit (31) séparant les unes des autres les premières cavités et **en ce que** le noyau magnétique (2) comporte un nombre correspondant de secondes cavités (27) avec la même longueur périphérique.

7. Electroaimant à induit selon l'une des revendications 1 à 3,
**caractérisé en ce que**
le nombre et la longueur périphérique des premières cavités (33) et ceux des secondes cavités (27) sont adaptés à l'amplitude de la force de rappel (F) requise.

8. Electrovanne, notamment électrovanne d'installation d'injection de carburant comportant un électroaimant et un électroaimant avec un induit selon l'une des revendications 1 à 7.
